# EUROPÄISCHE PATENTSCHRIFT

(11) **EP 0 100 494 B1**
(45) Veröffentlichungstag und Bekanntmachung des Hinweises auf die Patenterteilung: **20.07.1988**
(21) Anmeldenummer: 83107144.4
(22) Anmeldetag: 21.07.1983
(51) Int. Cl.: A24C 5/356, A24C 5/35

(54) **Vorrichtung zur Zuführung von Zigaretten oder dgl. zu einer Verpackungsmaschine**
Device for feeding cigarettes or the like to a packaging machine
Dispositif d'alimentation en cigarettes ou analogues pour une machine d'empaquetage

(30) Priorität: 04.08.1982 DE 3229092; 08.02.1983 DE 3304131
(43) Veröffentlichungstag der Anmeldung: 15.02.1984
(62) Teilanmeldung aus: 85108970.6
(73) Patentinhaber: Focke & Co. (GmbH & Co.), 27283 Verden (DE)
(72) Erfinder: Focke, Heinz, D-2810 Verden (DE); Onderwaater, Henk G., NL-6903 VG Zevenaar (NL)
(74) Vertreter: Bolte, Erich, Dipl.-Ing.

(56) Entgegenhaltungen:
- EP-A- 0 022 943
- DE-A- 1 811 884
- DE-A- 2 841 266
- GB-A- 1 126 664
- GB-A- 1 585 066

## Beschreibung

Die Erfindung betrifft eine Vorrichtung zur Zuführung von Zigaretten oder dgl. zu einer Verpackungsmaschine, wobei die Zigaretten chargenweise angeliefert werden, insbesondere in Zigarettenbehältern (Schragen), die zur Entleerung mit einer oberen Öffnungsseite nach unten gekehrt werden, derart, daß die Zigaretten oder dgl. unter Eigengewicht aus dem Zigarettenbehälter ablaufen unter Bildung eines ununterbrochenen Zigarettenstroms aus quer zur Transportrichtung in Parallellage orientierten Zigaretten, die durch Förderer zwischen seitlichen Begrenzungen (Seitenwänden) der Verpackungsmaschine zugeführt sind.

Der Transfer der Zigaretten von der Herstellmaschine zur Verpackungsmaschine bereitet stets besondere Probleme innerhalb des Zigarettenflusses von der Herstellung bis zur Verpackung. Überwiegend werden in der Praxis die Zigaretten in besonderern Behältern - sogenannten Schragen - gruppenweise der Verpackungsmaschine zugeführt. Das Problem besteht nun darin, trotz dieser portionsweisen Anlieferung der Zigaretten eine ununterbrochene, fortlaufende Zuführung zu der Verpackungsmaschine zu gewährleisten.

Bei einer bekannten Vorrichtung für die Zuführung von aus einem Schragen entnommenen Zigaretten zu einer Verpakkungsmaschine werden die Schragen bei nach unten gerichteter Öffnungsseite über einem Förderband entleert, welches einen Zigarettenstrom einem zur Verpackungsmaschine führenden Transferförderer übergibt. Unterhalb des Förderbandes ist ein Zigarettenspeicher gebildet, der einen fortlaufenden Zigarettenstrom im Bereich des Transferförderers auch bei unuterbrochener Zigarettenzufuhr, nämlich beim Wechseln eines leergelaufenen Schragens, gewährleistet. Diese Einrichtung hat sich in der Praxis bewährt - EP-A-22 943 -.

Aus der GB-A-1 126 664 ist es bekannt, daß man einen Teilabschnitt der Oberfläche des Zigarettenstroms mit einer an die Konturen anpassungsfähigen Abdeckung in Form eines flexiblen Kunststoffbandes bedecken kann. Durch diese Abdeckung ergibt sich beim Fördern der Zigaretten im wesentlichen parallel zum Kunststoffband eine gewisse Drosselwirkung, jedoch werden querliegende Zigaretten nur in seltenen Fällen in die gewünschte Parallellage zu den übrigen Zigaretten gebracht.

Ausgehend vom oben genannten Stand der Technik, ist es Aufgabe der vorliegenden Erfindung, eine Vorrichtung der eingangs genannten Art dahingehend weiterzubilden, daß eine Querlage von Zigaretten verhindert und die gesamte Anlage somit weniger störanfällig wird.

Zur Lösung dieser Aufgabe ist die erfindungsgemäße Vorrichtung dadurch gekennzeichnet, daß die Zigarettenabdeckung aus elastisch oder gelenkig miteinander verbundenen Gliedern besteht, die im wesentlichen parallel zur Längsachse der Zigaretten gerichtet sind und hinsichtlich ihrer Abmessungen an die der Zigaretten angepaßt sind, so daß sich die Zigarettenabdeckung an die oberen Konturen des Zigarettenstroms anpassen kann.

Die in der erfindungsgemäßen Vorrichtung eingesetzte Zigarettenabdeckung kann in verschiedener Weise ausgebildet sein und besteht vorzugsweise aus einer Kette von aneinandergereihten (drehbaren) Röllchen. Die Zigarettenabdeckung legt sich unter Eigengewicht auf die Oberseite des Zigarettenstroms an unter Anpassung an die jeweils wechselnden Höhen des Zigarettenstroms.

Die insbesondere aus drehbaren Röllchen bestehende Zigarettenabdeckung erfüllt eine Mehrzahl von Funktionen. Zunächst ist gewährleistet, daß die innerhalb des Zigarettenstroms in einer größeren Anzahl übereinander angeordneten, parallel und quer zur Förderrichtung orientierten Zigaretten diese Relativstellung während des Transportes beibehalten. Die Zigarettenabdeckung hat eine Ausrichtwirkung in bezug auf die oberen Zigaretten des Zigarettenstroms. Darüber hinaus wird durch die Zigarettenabdeckung der Transport eines verhältnismäßig voluminösen Zigarettenstroms gewährleistet. Die hinsichtlich der Gestaltung, insbesondere hinsichtlich des Eigengewichts ausgebildete Zigarettenabdeckung ermöglicht einen fortlaufenden Transport der Zigaretten innerhalb des Zigarettenstroms bei wechselnden Höhen. Durch die drehbare Lagerung der Röllchen wird ein Überspringen der Zigaretten vermieden.

Des weiteren wird durch die Zigarettenabdeckung eine störungsfreie und behutsame Mitnahme der unteren Zigaretten und damit des gesamten Zigarettenstroms durch die Förderer bewirkt. Die Abdeckung erzeugt auch einen fortlaufenden, unterbrechungsfreien Zigarettenstrom durch eine infolge des geringen Drucks erzeugte Verklammerung der Zigaretten innerhalb des Zigarettenstroms.

Für den Transport der Zigaretten bzw. des Zigarettenstroms sind zwei in einer (horizontalen) Ebene liegende, aufeinanderfolgende Förderbänder bzw. Gurtförderer vorgesehen, nämlich ein erster Aufnahmeförderer und ein daran anschließender Abförderer. Ersterer erstreckt sich bis unterhalb der Einführungsöffnung für die Zigaretten bei der Entleerung eines Schragens. Der anschließende Abförderer erstreckt sich bis in den Bereich eines Magazins als Aufnahmeteil der Verpackungsmaschine. Die vorgenannten Förderer sind funktionsgerecht je für sich steuerbar, nämlich einmal durch den Entleerungsablauf des Schragens (Aufnahmeförderer) und zum anderen durch etwaige Unterbrechungen im Bereich der Verpackungsmaschine (Abförderer). Eine Vorrichtung zum Transport von Zigaretten mit eines solchen Anordnung von Förderern ist Gegenstand des Europäischen Patentammeldung 85108970.6, veröffenflicht als EP-A-0 177 688.

Die vorgenannten Förderer und die in der erfindungsgemäßen Vorrichtung eingesezte Zigarettenabdeckung sind Teile eines langgestreckten Zwischenbehälters, der mindestens mit Seiten- und Stirnwänden zur Begrenzung des Zigarettenstroms versehen ist. In dem Zwischenbehälter sind eine obere Einführungsöffnung und versetzt dazu eine untere Austrittsöffnung gebildet, letztere unmittelbar im Bereich bzw. oberhalb eines Magazins der Verpackungsmaschine. Der Zigarettenstand (Zigarettenpegel) bzw. die Höhe der Zigarettenabdeckung sind innerhalb des Zwischenbehälters durch Abtasteinrichtungen (Lichtschranken) kontrollierbar.

Ausführungsbeispiele der Erfindung werden nachfolgend anhand der Zeichnungen näher erläutert. Es zeigen:
Fig. 1 ein Ausführungsbeispiel der Vorrichtung in Seitenansicht bzw. im Längsschnitt,
Fig. 2 einen Abschnitt der Zigarettenabdeckung als Einzelheit in vergrößertem Maßstab, in Seitenansicht,
Fig. 3 einen Grundriß zu der Einzelheit gemäß Fig. 2,
Fig. 4 ein Glied der Zigarettenabdeckung (Röllchen) im Längsschnitt, bei nochmals vergrößertem Maßstab,
Fig. 5 eine Darstellung entsprechend Fig. 4 für ein anderes Ausführungsbeispiel der Röllchen.

Das dargestellte Ausführungsbeispiel bezieht sich gezielt auf die Beschickung einer Verpackungsmaschine mit Zigaretten 10. Diese werden jeweils in größeren Chargen in einem besonderen Zigarettenbehälter angeliefert, nämlich in einem Schragen 11. Die Zigaretten 10 können dem Schragen über eine ursprünglich nach oben weisende Öffnungseite 12 entnommen werden. Diese ist bei der in Fig. 1 gezeigten Anordnung nach unten gerichtet, da die Zigaretten 10 dem Schragen 11 durch Umkehren desselben entnonmen werden.

Der Schragen 11 ist in dieser Position auf einem langgestreckten, im wesentlichen rechteckigen Zwischenbehälter 13 angeordnet, und zwar im Bereich einer Zuführöffnung 14 desselben. Der Zwischenbehälter 13 wird im übrigen durch eine Oberwand 15, durch an den Enden sich erstreckende Stirnwände 16 und 17, durch Seitenwände 18 und 19 sowie unten durch Förderer (Gurtbänder) begrenzt. Die Oberwand 15 definiert mit der benachbarten Stirnwand 17 die Zuführöffnung 14. Auf der annähernd diagonal gegenüberliegenden unteren Seite des Zwischenbehälters 13 werden die Zigaretten diesem entnommen, und zwar in Bereich einer in der unteren Ebene des Zwischenbehälters 13 gebildeten Austrittsöffnung 20.

Eine Besonderheit des vorliegenden Ausführungsbeispiels besteht darin, daß der Zwischenbehälter 13 die Funktion eines sonst üblichen Zigaretten-Magazins übernimmt. In Übereinstimmung mit einem derartigen Magazin sind im Bereich der Austrittsöffnung 20 im wesentlichen aufrechte Zigarettenschächte 21 gebildet, die in üblicher Weise nach unten konvergieren und zwischen denen keilförmige Schachtwände 27 angeordnet sind. Am unteren Ende dieser Zigarettenschächte 21 werden einer Zigarettenpackung zugeordnete Zigarettengruppen in bekannter Weise entnommen. Bei dem vorliegenden Ausführungsbeispiel sind zwei Gruppen derartiger Zigarettenschächte 21 gebildet.

Die untere Begrenzung bzw. den Boden des Zwischenbehälters 13 bilden (außerhalb des Bereichs der Austrittsöffnung 20) im vorliegenden Falle drei Förderer, nämlich ein Aufnahmeförderer 22, ein Abförderer 23 und ein zwischen diesen angeordneter Zwischenförderer 24. Die aus Gurtbändern bestehenden Förderer 22, 23 und 24 schließen in einer gemeinsamen (horizontalen) Ebene aneinander an. Der Aufnahmeförderer 22 erstreckt sich bis zur Stirnwand 17 und damit unterhalb der Zuführöffnung 14. Der demgegenüber kürzere Abförderer 23 ist unmittelbar der Austrittsöffnung 20 benachbart. Zwischen beiden ist der verhältnismäßig kürzere Zwischenförderer angeordnet. Die Übergänge zwischen den Förderern werden durch kurze ortsfeste Brücken 25 gebildet. Die Förderer 22, 23 und 24 erstrecken sich über die volle Breite des Zwischenbehälters 13, also mindestens von einer Seitenwand 18, 19 zur anderen.

Der Zwischenbehälter 13 dient zur Aufnahme der Zigaretten nach der Entnahme aus dem Schragen 11 bis zur Übernahme an die Zigarettenschächte 21 bzw. an den etwaigen weiteren Förderer. Des weiteren hat aber der Zwischenbehälter 13 die Funktion eines Speichers, mit dem Ziel, eine ständige ununterbrochene Zufuhr von Zigaretten bei diskontinuierlicher Anlieferung derselben (in Schragen) zu gewährleisten. Während des Austausches eines entleerten Schragen 11 gegen einen gefüllten soll nämlich die Übergabe der Zigaretten an die Verpackungsmaschine weiterlaufen. Zu diesem Zweck wird innerhalb des Zwischenbehälters 13 ein ausreichender Zigarettenvorrat aufgebaut, und zwar durch Bildung eines sich von der Zuführöffnung 14 bis zur Austrittsöffnung 20 erstreckenden ununterbrochenen Zigarettenstroms 26. Dieser wird mit sich ändernden Höhe durch die Förderer der Austrittsöffnung 20 zugeführt.

Die Förderer 22, 23 und 24 werden in besonderer Weise und unterschiedlich angetrieben. Während der Entleerung eines Schragen 11 (Fig. 1) werden alle Förderer angetrieben, und zwar mit in Transportrichtung zunehmender Geschwindigkeit. Der Aufnahmeförderer 22 läuft demnach mit der geringsten Geschwindigkeit, der Zwischenförderer 24 hat eine demgegenüber höhere Geschwindigkeit und der Abförderer 23 läuft mit der höchsten Fördergeschwindigkeit um. Für die Förderung von beispielsweise etwa 8000 Zigaretten je Minute sind Bandgeschwindigkeiten von 3,2 m/Sek. (Abförderer 23), 2,8 m/Sek. (Zwischenförderer 24) und 2 m/Sek. (Aufnahmeförderer 22) zweckmäßig. Die zunehmende Bandgeschwindigkeit ermöglicht das Abfördern der gesamten aus dem Schragen 11 nach unten ablaufenden Zigarettenmenge unter Umlenkung um 90° in Richtung des Zigarettenstroms 26. Dieser nimmt im Querschnitt, nämlich in der Höhe zunehmend ab, so daß im Bereich des Einlaufs in die Zigarettenschächte 21 eine relativ geringere Höhe des Zirarettenstroms 26 gegeben ist.

Während des Stillstands des Aufnahmeförderers 22, also bei Schragenwechsel, wird der Abförderer 23 mit der gleichen Geschwindigkeit (z. B. 3,2 m/Sek.) weiter angetrieben. Der Zwischenförderer 24 wird jedoch mit reduzierter Geschwindigkeit angetrieben, z. B. mit der gleichen wie der (laufende) Aufnahmeförderer 22, z. B. also 2 m/Sek.. Der Zwischenförderer 24 hat vor allem die Funktion der Bildung einer Übergangsstufe im Transportweg der Zigaretten. Es ist dadurch möglich, die Zigaretten schonend von der verhältnismäßig niedrigen Fördergeschwindigkeit des Aufnahmeförderers 22 auf die demgegenüber verhältnismäßig hohe Fördergeschwindigkeit des Abförderers 23 überzuleiten. Während des Stillstands des Aufnahmeförderers 22 wird der Übergang ebenfalls durch den mit geringerer Geschwindigkeit laufenden Zwischenförderer 24 bewirkt.

Die Förderer sind besonders wirksam, wenn auf der Oberseite des Zigarettenstroms 26 eine Zigarettenabdeckung 40 angeordnet ist. Diese hat einmal die Aufgabe, die geordnete Orientierung der Zigaretten 10 quer zur Förderrichtung und parallel zueinander während des Transportes und den dadurch bedingten Relativbewegungen aufrecht zu erhalten. Zum anderen bewirkt die Zigarettenabdeckung 40 einen ordnungsgemäßen Transport durch das geringe, fein dosierte Eigengewicht, mit dem sie auf dem Zigarettenstrom 26 aufliegt, ohne die Zigaretten zu beeinträchtigen. Die Zigarettenabdeckung 40 ist eng an die Konturen des Zigarettenstroms 26 anschmiegbar.

Zu diesem Zweck besteht die Zigarettenabdeckung 40 bei dem vorliegenden Ausführungsbeispiel aus einer Anzahl von schwenkbar bzw. gelenkig miteinander verbundenen Röllchen 41. Diese sind ebenfalls quer zur Transportrichtung angeordnet, nämlich achsparallel zu den Zigaretten 10. Jedes Röllchen 41 ist um die eigene Längsachse drehbar, wodurch der Transport der Zigaretten 10 begünstigt ist.

Bei dem Ausführungsbeispiel gemäß Fig. 4 sind die Röllchen 41 mit Kugel lagern 60 ausgerüstet. Über diese ist ein zylindrischer, vorzugsweise aus Kunststoff bestehender Rollenmantel 61 auf einer durchgehenden, stiftartigen Rollenachse 42 drehbar gelagert. Letztere tritt an den Enden aus dem Rollenmantel 61 heraus. Im Bereich eines beidseitigen Überstandes 62 schließen beidseitig Verbindungslaschen 43 und 44 zu den benachbarten Röllchen an. Die Verbindungslachen 43 und 44 sind drehbar bzw. schwenkbar auf den Rollenachsen 42 gelagert, so daß eine Gliederkette von hoher Bewegbarkeit entsteht.

Bei dem Ausführungsbeispiel gemäß Fig. 5 ist der Rollenmantel 61 der Röllchen 41 gleitend drehbar auf einem Bund 63 auf der Rollenachse 42 gelagert.

Die so ausgebildete Zigarettenabdeckung 27 ist auch hinsichtlich der Abmessungen an die der Zigaretten 10 angepaßt. Der Abstand der Rollenmäntel 61 voneinander beträgt etwa 2 mm. Der Durchmesser der Röllchen bzw. der Rollenmäntel Ist auf etwa 16 mm dimensioniert. Mithin ergibt sich ein Achsabstand von 18 mm, alles unter Berücksichtigung eines Durchmessers der Zigaretten von 8 mm.

Durch die vorgenannten Abmessungen ist sichergestellt, daß die Zigaretten 10 nicht in eine Lücke zwischen benachbarten Röllchen 41 eintreten und hier verkeilen. Vielmehr werden die Zigaretten bei der Relativbewegung an den Röllchen 41 unter Drehung derselben vorbeibewegt. Dabei wird eine gewisse, geringe Bremswirkung auf den Zigarettenstrom 26 ausgeübt. Des weiteren ist der von der Zigarettenabdeckung 27 erzeugte Auflagedruck auf dem Zigarettenstrom 26 so gewählt, daß dieser durch die Förderer bei geringfügigem Schlupf mitgenommen werden. Die Andrückfunktion ist die wesentliche Aufgabe der Zigarettenabdeckung. Sie erstreckt sich deshalb im wesentlichen über die gesamte Förderstrecke der Zigaretten, also über die Lange des Förderstroms 26. In Längsrichtung sind die Röllchen 41 in ihrer Gesamtlänge an die Breite des Zwischenbehälters 13 angepaßt, derart, daß die Zigarettenabdeckung 40 passend - mit einem geringen Spalt - Aufnahme zwischen den Seitenwänden 18 und 19 finden kann. Abgerundete Köpfe 64 können dabei an den Seitenwänden 18, 19 anliegen. Die Zigaretten 10 haben etwa die gleiche Länge, werden demnach ebenfalls mit geringem Abstand ihrer Enden an den Seitenwänden 18, 19 entlanggefördet.

Die Zigarettenabdeckung 40 ist am Rand der Zuführöffnung 14 einerseits und oberhalb der Austrittsöffnung 20, nämlich an der Seitenwand 19, verankert. Die letztgenannte Verankerung ist in einer Führungsschiene 45 auf- und abbewegbar. Die Zigarettenabdeckung 40 erstreckt sich demnach über annäherend die volle Länge und Breite des Zigarettenstroms 26.

Die Höhe des Zigarettenpegels innerhalb des Zwischenbehälters 13 wird ständig kontrolliert, und zwar einmal im Bereich der Zigarettenzuführung und zum anderen im Bereich der Übergabe an die Verpackungsmaschine. Zu diesem Zweck sind oberhalb der Austrittsöffnung 20 zwei quer zur Längsrichtung der Zigaretten 10 verlaufende Lichtschranken 47, 49 angeordnet. Die obere Lichtschranke 47 überwacht den Maximalstand der Zigaretten 10 im Zwischenbehälter 13, indem sie ein Stillsetzen des Abförderers 23 (oder einer der vorgeordneten Förderer) bewirkt, sobald der Zigarettenstrom 26 bis zur Lichtschranke 47 ansteigt. Den Minimalstand überwacht die Lichtschranke 49, die auf die dem Zigarettenschacht 21 nachgeordnete, in den Figuren nicht dargestellte Verpackungsmaschine einwirkt, derart, daß diese stillgesetzt wird, sobald der Vorrat der Zigaretten 10 zu gering wird. Im Anschluß an die Zuführöffnung 14 ist eine weitere Lichtschranke 46 über einen Teilbereich der Förderstrecke quer zur Längsrichtung der Zigaretten 10 gebildet zur Überwachung der maximalen Höhe des Zigarettenstroms 26 in diesem Bereich. Korrespondierend hierzu erstreckt sich unterhalb der Lichtschranke 46 eine zweite, quergerichtete Lichtschranke 48 (in Längsrichtung der Zigaretten wirkend). Diese dient zur Überwachung eines minimalen zulässigen Zigarettenpegels im Zigarettenstrom 26.

Die Lichtschranke 46 wirkt auf den Antriebsmotor 30 im Sinne von Stillsetzen desselben, so daß die weitere Zigarettenzufuhr unterbrochen ist. Die Lichtschranke 48 hingegen ist dem Antriebsmotor 29 zugeordnet, und zwar ebenfalls im Sinne von Anhalten.

## Patentansprüche

1. Vorrichtung zur Zuführung von Zigaretten (10) oder dgl. zu einer Verpackungsmaschine, wobei die Zigaretten chargenweise angeliefert werden, insbesondere in Zigarettenbehältern, z. B. Schragen (11), die zur Entleerung mit einer oberen Öffnungsseite nach unten gekehrt werden, derart, daß die Zigaretten oder dgl. unter Eigengewicht aus dem Zigarettenbehälter ablaufen unter Bildung eines ununterbrochenen Zigarettenstroms von quer zur Transportrichtung in Parallellage orientierten Zigaretten (10), die durch Förderer (22, 23, 24) zwischen seitlichen Begrenzungen (18, 19) der Verpackungsmaschine zuführbar sind, wobei oberhalb des Zigarettenstroms wenigstens in einem Teilbereich desselben eine Zigarettenabdeckung (40) angeordnet ist,
dadurch gekennzeichnet, daß die Zigarettenabdeckung (40) aus elastisch oder gelenkig miteinander verbundenen Gliedern besteht, die im wesentlichen parallel zur Längsachse der Zigaretten (10) gerichtet sind und hinsichtlich ihrer Abmessungen an die der Zigaretten (10) angepaßt sind, so daß sich die Zigarettenabdeckung (40) an die oberen Konturen des Zigarettenstroms (26) anpassen kann.

2. Vorrichtung nach Anspruch 1, dadurch gekennzeichnet, daß die einzelnen Glieder voneinander beabstandet sind.

3. Vorrichtung nach Anspruch 1 oder 2, dadurch gekennzeichnet, daß die Glieder der Zigarettenabdeckung (40) um eine Achse parallel zur Längsachse der Zigaretten (10) drehbar sind.

4. Vorrichtung nach einem oder mehreren der Ansprüche 1 bis 3, dadurch gekennzeichnet, daß die Zigarettenabdeckung (40) aus einer Vielzahl von bewegbar miteinander verbundenen, drehbaren Röllchen (41) besteht, deren Drehachse parallel zur Längsachse der Zigarette (10) gerichtet ist.

5. Vorrichtung nach Anspruch 4 sowie einem oder mehreren der weiteren Ansprüche, dadurch gekennzeichnet, daß die drehbaren Röllchen (41) langgestreckt bzw. walzenförmig ausgebildet und annähernd die Länge der Zigaretten (10) aufweisen.

6. Vorrichtung nach Anspruch 4 sowie einem oder mehreren der weiteren Ansprüche, dadurch gekennzeichnet, daß die Röllchen (41) auf vorzugsweise durchgehenden, stiftartigen Rollenachsen (42) gelagert und diese durch schwenkbare, außerhalb des Bereichs der Röllchen sich erstreckende Verbindungslaschen (43,44) miteinander verbunden sind.

7. Vorrichtung nach Anspruch 4 und 6 sowie einem oder mehreren der weiteren Ansprüche, dadurch gkennzeichnet, daß an den aus den Röllchen (28) bzw. den den Verbindungslaschen (43, 44) herausragenden Enden (62) der Rollenachsen (42) vorzugsweise abgerundete Köpfe (66) angebracht sind.

8. Vorrichtung nach Anspruch 4 sowie einem oder mehreren der weiteren Ansprüche, dadurch gekennzeichnet, daß die Röllchen (41) mit einem Abstand voneinander angeordnet und derart bemessen sind, daß zwischen Rollenmänteln (61) benachbarter Röllchen (41) ein geringer Abstand eingehalten ist, insbesondere von etwa 2 mm.

9. Vorrichtung nach Anspruch 4 sowie einem oder mehreren der weiteren Ansprüche, dadurch gekennzeichnet, daß die Röllchen (41) einen Durchmesser aufweisen, der größer ist als der Durchmesser einer Zigarette (10), insbesondere den doppelten Durchmesser einer Zigarette.

10. Vorrichtung nach Anspruch 1 sowie einem oder mehreren der weiteren Ansprüche, dadurch gekennzeichnet, daß sich die Zigarettenabdeckung (40) vom Rand der Zuführöffnung (14) des Zwischenbehälters (13) bis zu einer gegenüberliegenden Endbegrenzung derselben (16) erstreckt.

11. Vorrichtung nach Anspruch 1 sowie einem oder mehreren der weiteren Ansprüche, dadurch gekennzeichnet, daß die der Verpackungsmaschine, z. B. einer Zigarettenschacht (21), zugekehrte Ende der Zigarettenabdeckung (27) verstellbar fixiert ist, insbesondere in einer aufrechten Führung, z. B. einer Schlitzführung (65), im Zwischenbehälter (13).

## Claims

1. Apparatus for feeding cigarettes (10) or the like to a packaging machine, the cigarettes being supplied in batches, especially in cigarette containers, for example trestles (11), which are overturned for emptying with an upper opening side downwards, in such a way that the cigarettes or the like run off from the cigarette container under their own weight to form a continuous cigarette stream consisting of cigarettes (10) which are oriented parallel to one another and transversely to the direction of transport and which can be fed by means of conveyors (22, 23, 24) between lateral limitations (18,19) of the packaging machine, a cigarette cover (40) being located above the cigarette stream, at least in a part region of the latter, characterised in that the cigarette cover (40) consists of members connected elastically or in an articulated manner to one another, which members are directed essentially parallel to the longitudinal axis of the cigarettes (10) and the dimensions of which are matched to those of the cigarettes (10), so that the cigarette cover (40) can adapt to the upper contours of the cigarette stream (26).

2. Apparatus according to Claim 1, characterised in that the individual members are distanced from each other.

3. Apparatus according to Claim 1 or 2, characterised in that the members of the cigarette cover (40) are rotatable about an axis parallel to the longitudinal axis of the cigarettes (10).

4. Apparatus according to one or more of Claims 1 to 3, characterised in that the cigarette cover (40) consists of a plurality of rotatable rollers (41) which are connected movably to one another and the axis of rotation of which is directed parallel to the longitudinal axis of the cigarette (10).

5. Apparatus according to Claim 4 and one or more of the further claims, characterised in that the rotatable rollers (41) are made elongate or cylindrical and have approximately the length of the cigarettes (10).

6. Apparatus according to Claim 4 and one or more of the further claims, characterised in that the rollers (41) are mounted on preferably continuous pin-like roller axles (42), and these are connected to one another by pivotable connecting plates (43,44) extending outside the region of the rollers.

7. Apparatus according to Claims 4 and 6 and one or more of the further claims, characterised in that preferably rounded heads (66) are attached to the ends (62) of the roller axles (42) which project from the rollers (41 ) or from the connecting plates (43,44).

8. Apparatus according to Claim 4 and one or more of the further claims, characterised in that the rollers (41) are arranged at a distance from one another and are designed in such a way that a slight distance, especially approximately 2 mm, is maintained between roller casings (61) of adjacent rollers (41).

9. Apparatus according to Claim 4 and one or more of the further claims, characterised in that the rollers (41) have a diameter which is greater than the diameter of a cigarette (10), especially double the diameter of a cigarette.

10. Apparatus according to Claim 1 and one or more of the further claims, characterised in that the cigarette cover (40) extends from the edge of the feed orifice (14) of the intermediate container (13) up to an opposite end limitation of the latter (16).

11. Apparatus according to Claim 1 and one or more of the further claims, characterised in that the end of the cigarette cover (40) facing the packaging machine, for example a cigarette shaft (21), is fixed adjustably, especially in a vertical guide, for example a slot guide (65) in the intermediate container (13).

## Revendications

1. Dispositif pour amener des cigarettes (10) ou analogues, à une machine d'empaquetage, les cigarettes étant livrées par charges, en particulier en récipients à cigarettes, par exemple en "bateaux" (11) , qui, pour se vider, sont tournés vers le bas par un côté ouvert, de manière que les cigarettes, ou analogues, s'écoulent du récipient à cigarettes par leur propre poids, en formant un courant interrompu de cigarettes (10) orientées parallèlement et transversalement à la direction de transport, qui sont amenables par transporteur (22, 23, 24), entre des limites latérales (18, 19), à la machine d'emballage, un recouvrement (40) étant prévu au-dessus du courant de cigarettes, au moins dans une zone partielle de celui-ci: caractérisé par le fait que le recouvrement des cigarettes (40) est constitué par des membres, reliés entre eux élastiquement ou par articulations, qui sont orientés sensiblement parallèlement à l'axe longitudinal des cigarettes (10) et sont adaptés en dimensions à celles des cigarettes (10) de telle sorte que le recouvrement des cigarettes (40) puisse s'adapter au contour supérieur du courant de cigarettes (26).

2. Dispositif selon la revendication 1, caractérisé par le fait que les différents membres sont écartés les uns des autres.

3. Dispositif selon la revendication 1 ou 2, caractérisé par le fait que les membres du recouvrement des cigarettes (40) peuvent tourner autour d'un axe parallèle à l'axe longitudinal des cigarettes (10).

4. Dispositif selon l'une des revendications 1 à 3, caractérisé par le fait que le recouvrement des cigarettes (40) est constitué par une pluralité de petits rouleaux (41) tournants, reliés entre eux mobiles, dont l'axe de rotation est parallèle à l'axe longitudinal des cigarettes (10).

5. Dispositif selon la revendication 4 ainsi que l'une des revendications précédentes, caractérisé

par le fait que les petits rouleaux tournants (41) sont allongés ou en forme de cylindres et ont à peu près la longueur des cigarettes (10).

6. Dispositif selon la revendication 4 et l'une des revendications précédentes, caractérisé par le fait que les petits rouleaux (41) sont montés sur des axes de roulement (42), du genre broches, de préférence continus, et qui sont reliés entre eux par des couvre-joints (43, 44) pivotants, s'étendant à l'extérieur de la zone des rouleaux.

7. Dispositif selon les revendications 4 et 6 ainsi que l'une des revendications précédentes, caractérisé par le fait que des têtes (66), de préférence arrondies, sont appliquées aux extrémités (62) des axes de rouleaux (42) qui font saillie par rapport aux rouleaux (28) et aux couvre-joints (43,44).

8. Dispositif selon la revendication 4 et l'une des revendications précédentes, caractérisé par le fait que les petits rouleaux (41) sont écartés les uns des autres et sont dimensionnés de manière qu'entre les enveloppes (61) de rouleaux voisins (41) subsiste toujours un petit intervalle, en particulier d'environ 2 mm.

9. Dispositif selon la revendication 4 et l'une des revendications précédentes, caractérisé par le fait que les petits rouleaux (41) ont un diamètre qui est supérieur au diamètre d'une cigarette, en particulier le double du diamètre d'une cigarette.

10. Dispositif selon la revendication 1 et l'une des revendications précédentes, caractérisé par le fait que le recouvrement des cigarettes (40) s'étend du bord de l'ouverture d'amenée (14), du récipient intermédiaire (13) jusqu'à la limite d'extrémité opposée (16) de celui-ci.

11. Dispositif selon la revendication 1 et l'une des revendications précédentes, caractérisé par le fait que l'extrémité du recouvrement des cigarettes (27) tournée vers la machine d'empaquetage, par exemple un puits à cigarettes (21), est fixée de façon réglable, en particulier dans un guide vertical, par exemple un guide à fente (45), dans le récipient intermédiaire (13).
